# EUROPÄISCHE PATENTSCHRIFT

(11) **EP 0 292 897 B1**
(45) Veröffentlichungstag und Bekanntmachung des Hinweises auf die Patenterteilung: **20.04.1994**
(21) Anmeldenummer: 88108163.2
(22) Anmeldetag: 20.05.1988
(51) Int. Cl.: G08G 1/09

(54) **Verfahren zur Bewertung der in Fahrzeugen mittels einer Leit-und Informationseinrichtung gemessenen Reisezeit in einem Leit- und Informationssystem**
Evaluation method of the travel time measured in vehicles by means of a guidance and information device in a guidance and information system
Méthode d'évaluation du temps de voyage mesuré dans des véhicules au moyen d'un dispositif de guidage et d'informations dans un système de guidage et d'informations

(30) Priorität: 25.05.1987 DE 3717550
(43) Veröffentlichungstag der Anmeldung: 30.11.1988
(73) Patentinhaber: SIEMENS AKTIENGESELLSCHAFT, 80333 München (DE)
(72) Erfinder: von Tomkewitsch, Romuald, Dipl.-Ing., D-8026 Ebenhausen (DE)

(56) Entgegenhaltungen:
- EP-A- 0 021 060
- EP-A- 0 025 388
- EP-A- 0 029 201

## Beschreibung

Die Erfindung bezieht sich auf ein Verfahren zur Bewertung der in Fahrzeugen mittels einer Leit- und Informationseinrichtung gemessenen Reisezeit in einem Leit- und Informationssystem für den Individualverkehr, mit in einem Ortungs- und Navigationsrechner der Leit- und Informationseinrichtung einspeicherbaren, digitalisierten Straßennetzplan, wobei von zwei Knoten des Straßennetzes ein Streckenabschnitt und von zwei Leitpunkten eine Teilstrecke mit jeweils einer eigenen Adresse gebildet sind und wobei mit einer Reisezeitmeßeinrichtung der Leit- und Informationseinrichtung die Reisezeit gemessen wird.

Verkehrsleit- und Informationssysteme sind allgemein bekannt. Mit einem derartigen Leitsystem können einzelne Fahrzeuge individuell von einem jeweiligen Ausgangsort zu einem eingebbaren Zielort geführt werden. In der europäischen Patentschrift 00 21 060 ist ein Leitsystem für den Individualverkehr beschrieben, bei dem von einzelnen Leitbaken Leitinformationen für sämtliche in Betracht kommenden Fahrzeuge zyklisch an alle passierenden Fahrzeuge abgestrahlt werden. Die Auswahl der für ein bestimmtes Fahrziel geltenden Empfehlung erfolgt im Fahrzeug. Die Leitbaken sind jeweils in größeren Entfernungen voneinander angeordnet. Die Strecken zwischen ihnen werden dabei als Folge von Wegvektoren beschrieben. Dabei ist vorgesehen, daß von den Leitbaken an die Fahrzeuge jeweils Leitempfehlungen in Form einer Kette von Leitvektoren gegeben werden.

In der EP-A-0 025 388 ist ein Verkehrsleit- und Informationssystem beschrieben, das zum Ziel hat, das Auftreten von Staus zu detektieren. Dazu werden zwei Parameter erfaßt, einerseits das Verhältnis der Summe aller Fahrzeuglängen auf einem bestimmten Fahrbahnstück zur Länge dieses Fahrbahnstücks und andererseits die mittlere Geschwindigkeit des Fahrzeugs in einem bestimmten Zeitraum T auf diesem Fahrbahnstück.

In der europäischen Patentschrift 00 29 201 ist ein Verfahren zur Verkehrsdatenerfassung in einem Leit- und Informationssystem für den Individualverkehr beschrieben. Das bekannte Verfahren beschreibt eine Reisezeitmeßeinrichtung im Fahrzeug, mit der die Reisezeit jeweils zwischen den einzelnen Leitpunkten einer Leitvektorkette einzeln gemessen wird. Die Reisezeit innerhalb einer Teilstrecke oder eines Streckenabschnitts setzt sich aus mehreren Zeiten zusammen. Zu der reinen Fahrzeit, bei der das Fahrzeug gefahren wird, kommt noch eine Standzeit, die verkehrsbedingt sein kann, wie sie beispielsweise durch Staus bzw. Halte vor Verkehrssignalen erfolgt. Die Standzeit kann aber auch nicht verkehrsbedingt sein, wie sie beispielsweise durch Anhalten mit laufendem Motor verursacht werden kann, weil schnell Zigaretten oder eine Zeitung geholt wird oder weil beispielsweise ein Taxifahrer bei laufendem Motor den Fahrgast abkassiert. Derartig ermittelte verfälschte Reisezeiten sind jedoch nicht aussagekräftig, wenn mit Hilfe eines zentralen Leitrechners Reisezeitprognosen und situationsbedingte Routenoptimierungen erstellt werden sollen. In der obengenannten Patentschrift wurde bereits vorgeschlagen, solche unechte Reisezeiten durch eine Mittelwertsbildung der Meßwerte mehrerer Fahrzeuge zu verringern. Eine solche Glättung bedingt jedoch zwangsläufig längere Reaktionszeiten auf echte Stauungen im Straßenverkehr. Reaktionsverzögerungen sind aber unerwünscht, denn der Nutzen eines Systems zur dynamischen Verkehrsbeeinflussung hängt in hohem Maße von seinem Vermögen ab, schnell auf unerwartete Verkehrsstauungen reagieren zu können.

Es ist daher Aufgabe der Erfindung, in einem Leit- und Informationssystem für eine Verkehrserfassung und -lenkung der obengenannten Art, bei dem die Reisezeit für jeweilige Streckenabschnitte gemessen wird, ein Verfahren anzugeben, welches gestattet, die Glaubwürdigkeit von Stauzeitmessungen zu beurteilen und auf solche Messungen, die mit großer Wahrscheinlichkeit echte Staue melden, unverzögert durch die Empfehlung von Alternativrouten zu reagieren.

Diese Aufgabe wird bei einem derartigen System dadurch gelöst, daß pro Teilstrecke die in der Reisezeit enthaltene Stauzeit aus der Summe aller Zeitintervalle, bei denen die Fahrzeuggeschwindigkeit unterhalb einer vorgegebenen Grenzgeschwindigkeit liegt, berechnet wird, daß im Ortungs- und Navigationsrechner die Anzahl der Verzögerungsvorgänge unterhalb der Grenzgeschwindigkeit für jede Teilstrecke gemessen und daraus ein Gewichtsfaktor gebildet wird, daß die jeweiligen, den Stauzeiten zugehörigen Gewichtsfaktoren zu einem zentralen Verkehrs- und Informationsleitrechner übertragen werden, daß in Abhängigkeit von der Größe des Gewichtsfaktors die jeweilige Reise- und Stauzeit bewertet wird, und daß mit diesen bewerteten Reise- und Stauzeiten einerseits neue alternative Routenempfehlungen erarbeitet und andererseits für Lichtsignalanlagensteuerungen ausgewertet werden.

Mit dem erfindungsgemäßen Verfahren wird durch eine Analyse der Fahrzeugbewegung ein Gewichtsfaktor gebildet, der die Glaubwürdigkeit einer Staumeldung beschreibt. Die gemessenen Stauzeiten werden in Abhängigkeit von der Größe des zugehörigen Gewichtsfaktors bewertet und lediglich Stauzeiten mit ausreichend großen Gewichtsfaktoren werden für die Weiterverarbeitung im Leitrechner herangezogen.

Das hat den Vorteil, daß das Leit- und Informationssystem zur dynamischen Verkehrsbeeinflussung relativ frühzeitig auf echte Staus reagieren kann, indem es besondere Routenempfehlungen an die einzelnen Fahrzeuge gibt oder indem das Schaltprogramm einer Lichtsignalanlage an das tatsächliche Verkehrsaufkommen besser angepaßt wird, um die Staulängen zu reduzieren.

Für das erfindungsgemäße Verfahren ist es zweckmäßig, zur Bildung des Gewichtsfaktors mehrere Geschwindigkeitsklassen zu bilden, die beispielsweise einen Geschwindigkeitsbereich von jeweils 5 km pro Stunde umfassen. Sechs Geschwindigkeitsbereiche ergeben eine Grenzgeschwindigkeit von 30 km pro Stunde. In vorteilhafter Weise wird nun die Anzahl der Übergänge von einem Geschwindigkeitsbereich in den nächstniedrigen Geschwindigkeitsbereich ermittelt, wobei diese Anzahl der Übergänge dem Gewichtsfaktor entsprechen.

In einer Weiterbildung der Erfindung werden die Gewichtsfaktoren zur Bewertung der gemessenen Stauzeit normiert, indem man die Anzahl der Übergänge von einem Geschwindigkeitsbereich in einen nächst niedrigeren im Bereich einer Teilstrekke durch die Anzahl der Übergänge teilt, die sich für einen Haltevorgang aus einer Geschwindigkeit, die über der Grenzgeschwindigkeit liegt, zwangsläufig ergeben. Ist dabei der normierte Gewichtsfaktor größer oder gleich einem Grenzwert, beispielsweise zwei, so wird die zugehörige Stauzeit als echte Stauzeit bewertet. Hat der normierte Gewichtsfaktor einen Wert, der unterhalb dieses Grenzwertes, beispielsweise zwei, liegt, so kann in bekannter Weise durch eine laufende Mittelwertsbildung die Stauzeit bewertet werden.

Zur Bewertung der gemessenen Reisezeit innerhalb eines Streckenabschnittes ist es zweckmäßig, die Gewichtsfaktoren aller Stauzeiten der einzelnen Teilstrecken, also eines Streckenabschnittes, im Verkehrs- und Informationsleitrechner zu addieren und die Größe dieses Summenfaktors für die Routenoptimierung heranzuziehen.

Mit dem erfindungsgemäßen Verfahren werden die den Stauzeitmessungen angefügten Gewichtsfaktoren zur Beurteilung der Glaubwürdigkeit von Reisezeiten genutzt. Die Stauzeiten werden getrennt für jede Teilstrecke gemessen, welche von zwei Leit-punkten, das sind im allgemeinen zwei Signalanlagen, begrenzt werden. Reisezeiten werden im allgemeinen für ganze Streckenabschnitte, d.h. Strecken zwischen zwei Knoten im Hauptknotennetz, gemessen. Sie können mehrere Leitpunkte bzw. Lichtsignalanlagen beinhalten. Die Addition der Gewichtsfaktoren aller Stauzeiten eines Streckenabschnitts im zentralen Leitrechner ist sinnvoll, weil die Gewichtsfaktoren nichts anders sind als die Anzahl der (Norm-)Verzögerungsvorgänge bei der langsamen Fortbewegung einer aufgestauten Kolonne.

Es ist äußerst unwahrscheinlich, daß lange Reisezeit in Verbindung mit hohen Gewichtsfaktoren auf andere als verkehrsbedingte Ursachen zurückzuführen sind. Da ein längerer Stau gewisse Zeiten benötigt, um sich auf- und abzubauen und kein individuelles Fahrverhalten mehr zuläßt, ist eine derartige mathematische Behandlung von Reisezeiten mit größeren Gewichtsfaktoren für Reisezeitprognosen nützlich, denn eine Reisezeit mit einem großen Gewichtsfaktor wird sich von Zeitintervall zu Zeitintervall nur mit Zeitkonstanten verändern können, die für jede Teilstrecke charakteristisch und durch Messungen ermittelbar sind. Es ist auch möglich, aufgrund hoher Gewichtsfaktoren unfallbedingte Störungen im Straßenverkehr automatisch zu erkennen und den Leitrechner evtl. selbsttätig Verkehrsleitmaßnahmen durchführen zu lassen.

Anhand der Zeichnung wird das erfindungsgemäße Verfahren näher beschrieben. Dabei zeigen
Fig. 1 schematisch das Funktionsprinzip eines Leit- und Informationssystems (ALI-SCOUT),
Fig. 2 ein Schema eines Straßennetzes in einem begrenzten Bereich,
Fig. 3 ein typisches Geschwindigkeitsprofil für ein Fahrzeug im Stau,
Fig. 4 und 6 ein Geschwindigkeitsprofil im Rückstaubereich einer überlasteten Lichtsignalanlage und
Fig. 5 und 7 ein Geschwindigkeitsprofil, verursacht durch nicht verkehrsbedingte Halte.

In Fig.1 ist das Funktionsprinzip des Leit- und Informationssystems schematisch gezeigt. Im Fahrzeug FZ befindet sich eine Leit- und Informationseinrichtung LIE, die ein Ortungsgerät O mit einer Magnetfeldsonde MS und einem Radimpulsgeber RIG, sowie ein Navigationsgerät N mit einem Bediengerät BG, mit einer Reisezeitmeßeinrichtung RZM und mit einem Infrarotsender SF und einem Infrarotempfänger EF aufweist. Das Bediengerät BG weist eine Eingabetastatur ET, einen Zielspeicher ZSp und beispielsweise einen Richtungsanzeiger ANZ auf. Über den Fahrzeugsender SF des Fahrzeuges FZ werden zur Leitbake LB, die am Straßenrand beispielsweise an einem Mast SM an einer Lichtsignalanlage LSA montiert ist, die gemeinsamen Reise- und Stauzeiten einschließlich der Gewichtsfaktoren übertragen. Ebenso werden in umgekehrter Richtung von der Leitbake LB Daten zum Fahrzeug FZ übertragen und vom Fahrzeugempfänger EF empfangen. Die Leitbake LB ist mit der Bakenelektronik BE, die im Verkehrsschaltgerät VSG untergebracht sein kann, verbunden. Das Verkehrsschaltgerät VSG ist mit dem Verkehrs- und Informationsleitrechner VLR, der in einer Verkehrsleit- und Informationszentrale VLZ steht, über eine Datenleitung DL verbunden. Das bekannte Verkehrsleit- und Informationssystem braucht hier nicht weiter beschrieben zu werden.

Fig. 2 zeigt das Schema eines Straßennetzes in einem begrenzten Bereich. Gezeigt sind die Kreuzungen bzw. Knoten K1, K2 und K3 mit jeweils einer Leitbake. Zum besseren Verständnis sind ihre Funktionen, Leitinformationen zu senden (LB1, LB2) und Zeitmeßwerte zu empfangen (MB1, MB2, MB3),getrennt dargestellt. Ein sich dem Knoten K1 näherndes Fahrzeug FZ1 erhält von der Leitbake LB1 die Leitempfehlung, die durch die Leitpunkt LP1, LP2 bis LP5 beschriebene Route zum Knoten K2 zu benutzen. Während der Fahrt mißt die Leit- und Informationseinrichtung LIE im Fahrzeug FZ die jeweiligen Reisezeiten zwischen den erwähnten Leitpunkten LP1 bis LP5. Die gemessenen Reisezeiten überträgt es beim Passieren des Knotens K2 an die Meßbake MB2, die sie ihrerseits an den Verkehrsleitrechner VLR weiterleitet. Das Fahrzeug FZ3 wird vom Knoten K1 über die durch die Leitpunkte LP1, LP2, LP3 und LP7 zum Knoten K3 geleitet und meldet dort der Meßbake MB3, welche Teilstrecken durchfahren und welche Zeiten es auf diesen gemeinsam hat. Weitere Einzelheiten der bekannten Reisezeitmessung sind in der europäischen Patentschrift 00 29 201 beschrieben.

Fig. 3 zeigt den typischen Verlauf eines Geschwindigkeitsprofils v = F (s) von einem sich in einer Kolonne fortbewegenden Fahrzeug. Die Geschwindigkeit v (km/h) ist über der zurückgelegten Wegstrecke s in Metern (m) aufgetragen. Dabei wird die Stauzeit tSt pro Teilstrecke aus der Summe aller Zeitintervalle tStn, tSt (n+1) ermittelt, bei denen sich das Fahrzeug mit einer Geschwindigkeit fortbewegt, die unterhalb einer bestimmten Grenzgeschwindigkeit vSt liegt.

In Fig.4 ist ebenfalls ein Geschwindigkeitsprofil eines Fahrzeugs über der Wegstrecke s an einem Beispiel für eine Meßfahrt im Rückstaubereich vor einer überlasteten Lichtsignalanlage dargestellt. Auch die Reisezeit tR ist als Funktion über den Weg s in Fig.4 eingezeichnet. Auf der Abszisse ist der Weg s in Metern (m) aufgetragen, wobei der Nullpunkt rechts eingetragen und links vom Nullpunkt (Verkehrssignalanlage) die Haltelinie HL eingezeichnet ist. Auf der rechten Ordinate ist die Geschwindigkeit v in Kilometern pro Stunde (km/h) aufgetragen. Auf der linken Koordinate ist die Reisezeit tR in Sekunden (sec) aufgetragen.

An diesem Beispiel ist zu erkennen, daß das Fahrzeug etwa 520 m vor der Haltelinie HL auf das Ende einer aufgestauten Kolonne trifft und sich dann mit dieser entsprechend dem Schaltrhythmus der Signalanlage in zeitlichen Abständen von in diesem Beispiel ca. 60 Sekunden beschleunigend und wieder abbremsend vorwärtsbewegt (tR = F (s)). Entsprechend dazu ist die Geschwindigkeit v eingezeichnet.

Betrachtet man nun die Fig.5, die auch ein Geschwindigkeitsprofil, für eine Meßfahrt eines Fahrzeuges zeigt, das einmal hält und dann ein zweites Mal vor einer Lichtsignalanlage an der Haltelinie HL warten muß, so erkennt man, daß eine völlig andere Situation vorliegen muß. Wie in Fig. 4 hält auch am Beispiel der Fig.5 das Fahrzeug etwa 520 m vor der Haltelinie. Es fährt aber im Gegensatz zu Fig.4 erst nach einer Zeit von ca. vier Minuten (240 sec) wieder an, bis es schließlich auch vor der Lichtsignalanlage (HL) warten muß, um nach etwa 40 weiteren Sekunden seine Fahrt fortzusetzen.

Bei beiden Beispielen beträgt die Reisezeit etwa 360 Sekunden. Im ersten Fall (Fig.4) ist sie verkehrsbedingt, im zweiten Fall (Fig.5) dürfte sie höchstwahrscheinlich auf andere Gründe zurückzuführen sein. Im ersten Fall muß das Leitsystem auf einen verkehrsbedingten Stau erkennen und entsprechend reagieren, im zweiten Fall wäre dies falsch und eine Alternativroutenempfehlung unbegründet. Der typische Unterschied zwischen beiden Fahrverläufen ist augenfällig. Das Geschwindigkeitsprofil v in der Fig.4 ist gekennzeichnet durch eine relativ große Anzahl von Beschleunigungs- und Verzögerungsvorgängen. Der in Fig.5 dargestellte Geschwindigkeitsverlauf v durchläuft zwischen den beiden Halten sogar einen größeren Geschwindigkeitsbereich, weist aber erheblich weniger Wechsel auf.

Das erfindungsgemäße Verfahren mißt daher die Anzahl der Übergänge von einer Geschwindigkeitsklasse in die nächstniedrigere und benützt diese als Gewichtsfaktor für die Bewertung der gemessenen Stauzeit. In den Figuren 6 und 7, die den Figuren 4 und 5 entsprechen, sind n = 6 Geschwindigkeitsklassen eingezeichnet, nämlich eine erste Geschwindigkeitsklasse v1, die dem Geschwindigkeitsbereich von 0 bis 5 km pro Stunde entspricht, eine zweite Klasse v2, welche dem Geschwindigkeitsbereich von 5 bis 10 km pro Stunde entspricht usw. Es sind also sechs Geschwindigkeitsklassen v1 bis v6 bis zur Grenzgeschwindigkeit vSt = 30 km/h eingetragen. Der Navigationsrechner ONR der Leit- und Informationseinrichtung LIE im Fahrzeug FZ ermittelt durch Messung der Radumdrehungen / Zeiteinheit mit dem Radimpulsgeber RIG die Anzahl der Übergänge ü von einer Geschwindigkeitsklasse in die nächstniedrige Geschwindigkeitsklasse als Gewichtsfaktor G. Diese Übergänge ü sind durch kleine Kreuzchen auf der Geschwindigkeitskurve gekennzeichnet. Es ergibt sich für das Beispiel der aufgestauten Kolonne nach Fig.6 ein ü = 39, also ein Gewichtsfaktor von G = 39. Für das Beispiel des nicht verkehrsbedingt haltenden Fahrzeugs gemäß der Fig. 7 ergeben sich 16 Übergänge (ü), also ein Gewichtsfaktor von G = 16.

Um kleinere und anschaulichere Zahlenwerte zu bekommen, ist es zweckmäßig, einen normierten Gewichtsfaktor GN zu bilden. Die Normierung wird dabei auf die Anzahl "normaler Halte" bezogen. Verzögert ein Fahrzeug aus einer Fahrt mit einer Geschwindigkeit v = 30 km pro Stunde bis zum Stillstand, so ergeben sich bei n = 6 Geschwindigkeitsklassen v1 bis v6 insgesamt n + 1 = 7 Grenzübergänge. Der normierte Gewichtsfaktor GN ergibt sich also aus der Beziehung$\text{GN =} \frac{\text{ü}}{\text{7}}$ , mit Ü = Anzahl der Grenzübergänge (entspricht dem Gewichtsfaktor G).

Für das Beispiel der aufgestauten Kolonnen nach Fig.6 ergibt sich nach dieser Rechnung GN = 6. Für den Fall der nicht verkehrsbedingten Halte im Beispiel von Fig.7 ergibt sich GN = 2. Diese Zahlen stimmen in den beiden oben angeführten Beispielen mit der Zahl der Stops (v = 0) überein. Dies ist in den Figuren 6 und 7 mit kleinen Ringen gekennzeichnet. Man käme auch zu demselben Resultat, wenn man einfach die Anzahl der Stops zählen würde. Dies hätte aber den Nachteil, daß Fahrzeuge, die ökonomisch gefahren werden, indem sie in der Kolonne weniger beschleunigen und dafür nicht bis auf eine Geschwindigkeit von v = 0 abbremsen, bei einem Zählen der Stops einen Gewichtsfaktor von Null liefern würden. Daher wird mit dem erfindungsgemäßen Verfahren der normierte Gewichtsfaktor GN verwendet und für die Stauzeitmessung herangezogen.

Jede Stauzeit TSt, die von dem Navigationsrechner ONR und den Reisezeitmeßeinrichtungen RZM in den Fahrzeugen FZ gemessen wird, wird mit einem Gewichtsfaktor G bzw. GN ergänzt. Dabei können die Gewichtsfaktoren relativ einfach aus der zeitlichen Dichte der Wegimpulse in dem Fahrzeug-Navigationsrechner errechnet werden. Messungen mit normierten Gewichtsfaktoren von 0 und 1 werden zweckmäßigerweise durch eine laufende Mittelwertsbildung behandelt, wie bereits bekannt. In grünen Wellen kann die Häufigkeit des Auftretens von normierten Gewichtsfaktoren GN ≧ 1 für eine erste überschlägige Beurteilung für die Qualität der grünen Welle dienen.

Gewichtsfaktoren von GN ≧ 2 besagen, daß Fahrzeuge, die bei Rotsignal in den Rückstaubereich einer Kreuzung einfahren, diese beim nächsten Grün noch nicht passieren können. Deshalb werden Gewichtsfaktoren von GN ≧ 2 herangezogen, um für alle Zufahrten der betreffenden Lichtsignalanlage Stauzeitganglinien im Verkehrsleitrechner aufzuzeichnen. Markant unterschiedliche Gewichtsfaktoren für die Verkehrsströme einer Kreuzung können ein eindeutiges Indiz im Gegensatz zur normal gemessenen Stauzeit dafür sein, daß die Grünzeitverteilung nicht mehr dem tatsächlichen Verkehrsaufkommen entspricht.

Mit den den Stauzeitmessungen angefügten Gewichtsfaktoren wird auch die gemessene Reisezeit bewertet. Die Stauzeiten werden getrennt für jede Teilstrecke gemessen, die von zwei Leitpunkten begrenzt ist. Die Reisezeit wird für ganze Streckenabschnitte, d.h. die Strecke zwischen zwei Knoten im Straßennetz, gemessen. Die Reisezeiten können mehrere Leitpunkte bzw. Lichtsignalanlagen beinhalten. Es werden die Gewichtsfaktoren aller Stauzeiten eines Streckenabschnitts im zentralen Leitrechner addiert. Eine Addition ist sinnvoll, weil die Gewichtsfaktoren nichts anderes sind als die Anzahl der (Norm)Verzögerungsvorgänge bei einer aufgestauten Kolonne. Indirekt läßt sich daraus auch die Länge eines Staus ableiten, wenn man unterstellt, daß der dargestellte Geschwindigkeitsverlauf v für eine aufgestaute Kolonne gemäß der Fig.4 typisch ist, und daß dabei ein Schaltzyklus der Signalanlage von z.B. 60 Sekunden häufig vorkommt, so ist ersichtlich, daß sich Gewichtsfaktor GN in je etwa 100 m Staulänge um einen Wert erhöht. Die Summe der Gewichtsfaktoren für einen Streckenabschnitt bzw. eine Teilstrecke kann demnach als indirektes Maß für die Menge der aufgestauten Fahrzeuge auf dieser Strecke dienen.

## Patentansprüche

1. Verfahren zur Bewertung der in Fahrzeugen (FZ) mittels einer Leit- und Informationseinrichtung (LIE) gemessenen Reisezeit (TR) in einem Leit- und Informationssystem für den Individualverkehr, mit in einem Ortungs- und Navigationsrechner (ONR) der Leit- und Informationseinrichtung (LIE) einspeicherbaren, digitalisierten Straßennetzplan, wobei jeweils zwei Verkehrs-Knoten (K1,K2,... ) des vermaschten Straßennetzes einen Streckenabschnitt bilden und jeder Verkehrs-Knoten (K1,K2) Leitbaken (LB1, LB2) zur Abstrahlung von Leitinformationen aufweist, und wobei jeweils zwei Leitpunkte (LP1,LP2,... ) eine Teilstrecke bilden und an den Leitpunkten (LP1, LP2) dem Fahrer im Fahrzeug Leitinformationen für die jeweils nächste Teilstrecke, der eine eigene Adresse zugeordnet ist, angezeigt werden und wobei ferner mit einer Reisezeitmeßeinrichtung (RZM) der Leit- und Informationseinrichtung (LIE) die Reisezeit (TR) gemessen wird,
**dadurch gekennzeichnet,** daß pro Teilstrecke die in der Reisezeit TR enthaltene Stauzeit TSt aus der Summe aller Zeitintervalle tSt1, tSt2,..., bei denen die Fahrzeuggeschwindigkeit unterhalb einer vorgegebenen Grenzgeschwindigkeit liegt, berechnet wird, daß im Ortungs- und Navigationsrechner (ONR) die Anzahl der Verzögerungsvorgänge unterhalb der Grenzgeschwindigkeit vSt für jede Teilstrecke gemessen und daraus ein Gewichtsfaktor G gebildet wird, daß die jeweiligen, den Stauzeiten TSt zugehörigen Gewichtsfaktoren G gemeinsam mit diesen zu einem zentralen Verkehrs- und Informationsleitrechner (VLR) übertragen werden, daß in Abhängigkeit von der Größe des Gewichtsfaktors die jeweilige Reise- und Stauzeit bewertet wird, und daß mit diesen bewerteten Reise- und Stauzeiten einerseits neue Alternativroutenempfehlungen erarbeitet und andererseits für eine Lichtsignalanlagensteuerung ausgewertet werden.

2. Verfahren nach Anspruch 1,
**dadurch gekennzeichnet,** daß zur Bildung des Gewichtsfaktors G mehrere, die Auzahl n aufweisende Geschwindigkeitsklassen v1 bis vn gebildet und die Anzahl der Übergänge ü in die jeweils nächstniedrigere Geschwindigkeitsklasse ermittelt wird, wobei die Anzahl der Übergänge ü dem Gewichtsfaktor G entspricht.

3. Verfahren nach Anspruch 2,
**dadurch gekennzeichnet,** daß aus der Anzahl n + 1 der Grenzübergänge ü der Geschwindigkeitsklassen v1 bis vn und aus dem Gewichtsfaktor G (G ≙ ü) ein normierter Gewichtsfaktor GN nach folgender Beziehung berechnet wird, und daß normierte Gewichtsfaktoren GN, die größer als ein bestimmter oder gleich einem bestimmten Grenzwert (z.B. 2) sind, die zugehörige Stauzeit TSt als echte Stauzeit ausweisen, und dadurch eine unverzügliche Reaktion des Verkehrsleitrechners (VLR) zur Beeinflussung von Lichtsignalanlagen auslösen.

4. Verfahren nach Anspruch 3,
**dadurch gekennzeichnet,** daß die gemessenen Stauzeiten TSt mit einem zugehörigen normierten Gewichtsfaktor GN, der unterhalb des bestimmten Grenzwertes (z.B. 2) ist, durch eine laufende Mittelwertsbildung bewertet werden, wodurch ein unerwünschter Einfluß nicht verkehrsbedingter Haltevorgänge beschränkt wird.

5. Verfahren nach einem der vorhergehenden Ansprüche,
**dadurch gekennzeichnet,** daß mit den Gewichtsfaktoren G bzw. GN der zugehörigen Stauzeiten TSt die gemessene Reisezeit TR innerhalb eines Streckenabschnittes bewertet wird, indem die Gewichtsfaktoren aller Stauzeiten der einzelnen Teilstrecken im Verkehrs- und Informationsleitrechner (VLR) addiert werden, und daß in Abhängigkeit von der Größe dieses berechneten Summenfaktors die Reaktion des zentralen Verkehrsleitrechners (VLR) auf überhöhten Reisezeiten bei der Alternativroutenauswahl beschleunigt wird.

## Claims

1. Method for evaluating the travel time (TR) measured in vehicles (FZ) by means of a guidance and information device (LIE) in a guidance and information system for individual traffic, having a digitized road system map which can be stored in the locating and navigating computer (ONR) of the guidance and information device (LIE), in each case two traffic junctions (K1,K2,...) of the gridded road system forming a route section and each traffic junction (K1, K2) having guide beacons (LB1, LB2) for radiating guide information, and in each case two guide points (LP1, LP2,...) forming a component route and there being displayed to the driver in the vehicle at the guide points (LP1, LP2) guide information for the respective next component route, which route is assigned a dedicated address, and, furthermore, the travel time (TR) being measured by means of a travel time measuring device (RZM) of the guidance and information device (LIE), characterized in that the sum of all the time intervals tSt1, tSt2,..., for which the vehicle speed is below a prescribed limit speed is used to calculate per component route the hold-up time TSt contained in the travel time TR, in that the number of deceleration processes below the limit speed vSt is measured for each component route in the locating and navigating computer (ONR) and a weighting factor G is formed therefrom, in that the respective weighting factors G associated with the hold-up times TSt are transmitted in common with said hold-up times TSt to a central traffic and information master computer (VLR), in that the respective travel and hold-up time is evaluated as a function of the magnitude of the weighting factor, and in that these evaluated travel and hold-up times are used, on the one hand, to compile new alternative route recommendations and, on the other hand, to evaluate them for the purpose of controlling light signal systems.

2. Method according to Claim 1, characterized in that for the purpose of forming the weighting factor G a plurality of speed classes vl to vn which have the number n is formed and the number of transitions ü to the respective next-lower speed class is determined, the number of transitions ü corresponding to the weighting factor G.

3. Method according to Claim 2, characterized in that a normalized weighting factor GN is calculated in accordance with the following relationship from the number n + 1 of the limit transitions ü of the speed classes vl to vn and from the weighting factor G (G ≙ ü), and in that normalized weighting factors GN which are larger than a specific or equal to a specific limit value (for example 2) exhibit the associated hold-up time TSt as true hold-up time and thereby trigger an immediate reaction of the traffic master computer (VLR) with the purpose of influencing light signal systems.

4. Method according to Claim 3, characterized in that the measured hold-up times TSt are evaluated by means of an associated normalized weighting factor GN, which is below the specific limit value (for example 2), by continuous averaging, with the result that an undesired influence of stopping processes not caused by traffic is limited.

5. Method according to one of the preceding claims, characterized in that the weighting factors G or GN of the associated hold-up times TSt are used to evaluate the measured travel time TR within a route section by adding the weighting factors of all the hold-up times of the individual component routes in the traffic and information master computer (VLR), and in that the reaction of the central traffic master computer (VLR) to increased travel times is accelerated in the case of alternative route selection as a function of the magnitude of this calculated aggregate factor.

## Revendications

1. Procédé d'évaluation la durée du voyage (TR), mesurée dans des véhicules (FZ) à l'aide d'un dispositif de guidage et de transmission d'informations (LIE), dans un système de guidage et de transmission d'informations pour le trafic individuel, avec un plan numérisé du réseau routier, qui peut être mémorisé dans un ordinateur de repérage et de navigation (ONR) du dispositif de guidage et de transmission d'informations (LIE), chaque deux noeuds de trafic (K1,K2,...) du réseau routier maillé formant une section de trajet et chaque noeud de trafic (K1,K2) comportant des balises de guidage (LB1, LB2) destinées à émettre des informations de guidage, et chaque deux points de guidage (LP1, LP2, ...) forment un trajet partiel, et, aux points de guidage (LP1,LP2), des informations de guidage pour le trajet partiel immédiatement suivant, auquel est associée une adresse particulière, étant présentées au conducteur du véhicule, et, en outre, la durée du voyage (TR) étant mesurée à l'aide d'un dispositif (RZM) de mesure de la durée du voyage du dispositif de guidage et de transmission d'informations (LIE),
caractérisé en ce qu'il consiste, pour chaque trajet partiel, à calculer la durée d'attente Tst, qui fait partie de la durée du voyage TR, à partir de la somme de tous les intervalles de temps tSt1, tSt2, ..., pendant lesquels la vitesse du véhicule est inférieure à une vitesse limite prescrite, à mesurer, dans le calculateur de repérage et de navigation (ONR), le nombre des décélérations en-dessous de la vitesse limite vSt et à en former pour chaque trajet partiel un facteur de pondération G, à transmettre les facteurs de pondération G respectifs, associés aux durées d'attente TSt en même temps que ces durées à un ordinateur central de guidage du trafic et d'envoi d'informations (VLR), à évaluer chaque durée de voyage et d'attente en fonction de la valeur du facteur de pondération, et, au moyen de ces durées évaluées de voyage et d'attente, à élaborer d'une part de nouvelles recommandations d'autres itinéraires et d'autre part à les exploiter pour commander des installations à feux de signalisation.

2. Procédé suivant la revendication 1, caractérisé par le fait que, pour former le facteur de pondération G, on forme un nombre n de classes de vitesse v1 à vn, et on détermine le nombre ü des passages dans chaque classe de vitesse immédiatement inférieure, le nombre ü des passages correspondant au facteur de pondération G.

3. Procédé suivant la revendication 2, caractérisé par le fait qu'à partir du nombre n+1 de passages limites ü des classes de vitesse v1 à vn et à partir du facteur de pondération G (G = ü), on calcule un facteur de pondération normalisé GN conformément à la relation et que des facteurs de pondération normalisés GN, qui sont supérieurs ou égaux à une valeur limite déterminée (par exemple 2), ont la durée d'attente associée TSt en tant que durée d'attente vraie, et, de ce fait, déclenchent une réaction immédiate de l'ordinateur de guidage de trafic (VLR) destinée à influencer des installations à feux de signalisation.

4. Procédé suivant la revendication 3, caractérisé en ce qu'il consiste à évaluer les durées d'attente TSt mesurées par un facteur de pondération normalisé associé GN, qui est inférieur à la valeur limite déterminée (par exemple 2), au moyen d'une formation continue de la valeur moyenne, de manière à limiter une influence indésirable de processus d'arrêt non dus au trafic.

5. Procédé suivant l'une des revendications précédentes, caractérisé en ce qu'il consiste à évaluer la durée du voyage TR mesurée dans une section de trajet par les facteurs de pondération G et GN des durées d'attente TSt associées, en additionnant les facteurs de pondération de toutes les durées d'attente des trajets partiels dans l'ordinateur de guidage du trafic et d'envoi d'informations (VLR), et à accélerer la réaction de l'ordinateur central de guidage du trafic (VLR) à des durées de voyage excessives en fonction de la valeur de ce facteur somme calculé, pour la sélection d'autres itinéraires.
